# FASCICULE DE BREVET EUROPEEN

(11) **EP 0 273 818 B1**
(45) Date de publication et mention de la délivrance du brevet: **06.11.1991**
(21) Numéro de dépôt: 87402788.1
(22) Date de dépôt: 08.12.1987
(51) Int. Cl.: G21F 7/00

(54) **Procédé de séparation de deux enceintes étanches accolées et double porte pour la mise en oeuvre de ce procédé**
Verfahren zum Trennen von zwei aneinandergefügten dichten Behältern und Doppeldeckel zur Durchführung dieses Verfahrens
Method for separating two tightly sealed containers joined together, and double door for carrying out this method

(30) Priorité: 11.12.1986 FR 8617352
(43) Date de publication de la demande: 06.07.1988
(73) Titulaire: EURITECH, F-41100 Vendôme (FR)
(72) Inventeur: Glachet, Charles, F-41100 Vendome (FR); Ponchet, Liliane, F-41100 Vendome (FR)
(74) Mandataire: Mongrédien, André

(56) Documents cités:
- EP-A- 0 170 789
- FR-A- 1 346 486
- FR-A- 2 070 482
- FR-A- 2 341 083

## Description

L'invention concerne un procédé destiné à séparer deux enceintes étanches accolées communiquant entre elles par un passage, ainsi qu'une double porte pouvant être utilisée pour effectuer cette séparation.

Dans certaines industries telles que l'industrie nucléaire, on a recours à des cellules ou enceintes de confinement étanches permettant de protéger le personnel situé à l'extérieur des produits manipulés.

Pour la mise en oeuvre de certains procédés, il arrive que plusieurs enceintes étanches de ce type soient accolées, de façon à communiquer en permanence par des passages dont les dimensions peuvent être relativement importantes et dont les formes peuvent être variées.

Le document FR-A-2 070 482 concerne le raccordement étanche d'un conteneur amovible sur une luclinte de confinement fixe. Pour réaliser ce raccordement en utilise des brides équipées de joints de types particuliers, adaptés pour coopérer de façon étanche l'un avec l'autre ainsi qu'avec des joints complémentaires pertés par les pertes.

Lors du démantèlement des assemblages irradiés dans les réacteurs. Les machines effectuant successivement les différentes opérations de démantèlement sont placées dans des enceintes différentes communiquant entre elles.

Les cellules ou enceintes accolées dans lesquelles sont mis en oeuvre de tels procédés sont généralement montées à demeure. Cependant, il peut arriver pour différentes raisons qu'il soit nécessaire de démonter certaines au moins de ces cellules. Cette situation peut notamment se présenter lorsqu'une usine doit être fermée ou déplacée sur un autre site.

Lorsqu'une telle situation se présente, on ne dispose à l'heure actuelle d'aucun moyen pour séparer les enceintes sans en rompre le confinement.

La présente invention a précisément pour objet un procédé permettant de séparer deux enceintes étanches accolées sans rompre le confinement de ces enceintes, et pouvant être utilisé quelles que soient la forme et la dimension des passages reliant les enceintes.

Conformément à l'invention, il est donc proposé un procédé de séparation de deux enceintes accolées communiquant par un passage, l'une au moins des enceintes présentant une ouverture d'accès normalement obturée par un bouchon, caractérisé en ce qu'il comprend les étapes successives suivantes :
- introduction dans les enceintes accolées, par ladite ouverture d'accès, d'une double porte formée de deux portes accolées comportant chacune une armature rigide pourvue d'un bord périphérique de même forme que ledit passage et de dimensions inférieures à ce dernier, un joint gonflable et étanche monté sur le bord périphérique de l'armature et un disque étanche dont le bord périphérique est fixé de façon étanche sur le joint gonflable, les disques des deux portes étant fixés l'un à l'autre à leur périphérie par des moyens adhésifs étanches et déconnectables,
- mise en place de la double porte dans ledit passage, de telle sorte que chacune des portes complète l'une des enceintes,
- gonflement des joints gonflables,
- séparation des deux enceintes et des deux portes.

Dans le cas où les dimensions du passage reliant les deux enceintes sont très supérieures aux dimensions des ouvertures d'accès formées dans les enceintes, on utilise des portes pliantes. Avant d'introduire la double porte par l'ouverture d'accès, on plie alors cette double porte selon au moins une ligne d'articulation, puis on déplie la double porte après son introduction dans les enceintes.

De préférence, pour faciliter le positionnement et l'immobilisation des portes, on met en place la double porte de telle sorte que chacun des joints gonflables se trouve en face d'une gorge formée dans l'enceinte correspondante, à l'intérieur du passage.

L'invention a également pour objet une double porte utilisable pour la séparation d deux enceintes étanches accolées communiquant par un passage et dont l'une au moins présente une ouverture d'accès normalement obturée par un bouchon, cette double porte étant caractérisée en ce qu'elle comprend deux portes accolées comportant chacune une armature rigide pourvue d'un bord périphérique de même forme que ledit passage et de dimensions inférieures à ce dernier, un joint gonflable et étanche monté sur le bord périphérique de l'armature, et un disque étanche dont le bord périphérique est fixé de façon étanche sur le joint gonflable, les disques des deux portes étant fixés l'un à l'autre à leur périphérie par des moyens adhésifs étanches et déconnectables sous l'effet d'une force de séparation donnée.

Dans un mode de réalisation préféré de l'invention, chacun des joints gonflables comprend une chambre à air intérieure gonflable et une peau d'étanchéité extérieure, chacun des disques étanches étant formé d'une membrane souple dont le bord périphérique est fixé de façon étanche sur la peau d'étanchéité de l'un des joints.

Chacune des armatures rigides peut notamment être réalisée en tôle emboutie et comprend alors une jante présentant une section en forme de U et définissant le bord périphérique de l'armature, et une plaque prolongeant la jante et sur laquelle est en appui le disque étanche.

Dans le cas indiqué précédemment où les dimensions du passage formé entre les enceintes sont supérieures aux dimensions des ouvertures d'accès des enceintes, l'armature rigide de chacune des portes est formée de plusieurs sections articulées selon au moins une ligne d'articulation. De préférence, chaque ligne d'articulation est orientée selon une direction approximativement perpendiculaire à une direction correspondant à une plus petite dimension du bord périphérique de l'armature. Au moins un raidisseur escamotable articulé sur l'une des sections de l'armature permet de maintenir chaque porte dépliée.

Pour faciliter le positionnement de la double porte à l'intérieur du passage, l'armature de l'une des portes présente du côté opposé à l'autre porte au moins un organe de positionnement apte à venir en appui sur un épaulement formé dans le passage.

Un mode de réalisation préféré de l'invention va maintenant être décrit, à titre d'exemple non limitatif, en se référant aux dessins annexés dans lesquels :
- la figure 1 est une vue de côté et en coupe représentant de façon très schématique deux enceinte étanches dont on effectue la séparation par le procédé de l'invention ;
- la figure 2 est une vue de face représentant de façon schématique le passage par lequel communiquent les deux enceintes de la figure 1, après la mise en place de la double porte selon l'invention ;
- la figure 3 est une vue en coupe représentant à plus grande échelle une partie du passage par lequel communiquent les deux enceintes de la figure 1, ainsi que la double porte selon l'invention au moyen de laquelle ces deux enceintes peuvent être séparées sans rupture de leur étanchéité ; et
- la figure 4 est une vue plus grande échelle représentant en coupe une partie de la double porte selon l'invention.

Sur la figure 1, on a représenté deux enceintes ou cellules de confinement étanches, désignées de façon générale par les références 10a et 10b. Ces cellules 10a et 10b sont accolées de façon à communiquer en permanence par un passage 12 présentant une section dont la forme peut ne pas être circulaire, comme l'illustre la figure 2. De plus, les dimensions de ce passage 12 peuvent être importantes. A titre d'exemple, ce passage peut avoir une hauteur de 1m40 et une largeur de 1m.

Le raccordement étanche des deux enceintes 10a et 10b peut être obtenu grâce à des moyens de fixation d'un type quelconque, désignés de façon générale par la référence 14 sur la figure 1.

Comme l'illustre à titre d'exemple la figure 3, ces moyens de fixation 14 peuvent notamment être constitués de loquets basculants articulés sur une bride 16a formée sur l'enceinte 10a autour du passage 12. Lorsque les enceintes sont accolées, ces loquets sont rabattus derrière une bride 16b formée sur l'enceinte 10b autour du passage 12. L'étanchéité du raccordement ainsi réalisé est obtenue par exemple grâce à des joints d'étanchéité 15 comprimés entre les brides 16a et 16b par les moyens de fixation 14.

Les enceintes 10a et 10b peuvent notamment être utilisées pour effectuer des opérations successives sur des assemblages combustibles irradiés provenant des réacteurs nucléaires, au cours du démantèlement de ces assemblages. Elles sont normalement fixées l'une à l'autre à demeure.

Cependant, dans certaines conditions telles que le transfert de l'ensemble de l'installation d'un site à un autre, il est nécessaire de pouvoir séparer les enceintes sans que cela présente un danger pour les personnes situées à l'extérieur.

Conformément à l'invention, ce résultat est obtenu au moyen d'une double porte désignée de façon générale par la référence 18 et formée de deux portes accolées 20a et 20b.

La description détaillée de cette double porte sera faite ultérieurement plus en détail en se référant notamment aux figures 3 et 4.

Comme l'illustre schématiquement la figure 1, cette double porte 18 est d'abord introduite dans l'une des enceintes (par exemple l'enceinte 10b), par une ouverture d'accès 22 formée dans cette enceinte. Cette ouverture d'accès 22, de conception classique, est normalement obturée par un bouchon 24 assurant lorsqu'il est en place l'étanchéité de l'enceinte 10b.

Pour assurer l'introduction de la double porte par l'ouverture d'accès 22, on place la double porte dans un conteneur que l'on accoste par un mécanisme approprié sur la bride délimitant l'ouverture 22. Le couvercle du conteneur est alors solidarisé du bouchon 24. En enlevant simultanément le bouchon 24 et le couvercle du conteneur, on peut donc effectuer de manière connue le transfert de la double porte 18 depuis le conteneur jusqu'à l'intérieur de l'enceinte 10b, sans rompre le confinement de cette dernière.

Dans l'exemple de réalisation représenté sur la figure 1, l'ouverture d'accès 22 formée dans l'enceinte 10b est une ouverture circulaire dont le diamètre est inférieur à la plus petite dimension du passage 12 à obturer. En conséquence, la double porte 18 qui doit obturer ce passage traverse l'ouverture 22 dans une position repliée comme on l'a représenté en 18' sur la figure 1.

En variante, lorsque les dimensions de l'ouverture d'accès 22 sont supérieures ou égales à la plus petite dimension du passage 12 à obturer, la porte 18 peut ne pas être pliante.

Dans l'exemple représenté nécessitant l'utilisation d'une double porte pliante, celle-ci est dépliée à l'intérieur de l'enceinte 10b comme on l'a représenté en 18ʺ sur la figure 1.

La double porte est ensuite mise en place de telle sorte que chacune des portes 20a et 20b qui la constitue soit respectivement située à l'intérieur des brides 16a et 16b des enceintes 10a et 10b. Cette position est représentée en trait plein sur la figure 1.

Lorsque la mise en place de la double porte est terminée et l'étanchéité de l'obturation de chacune des brides par la porte correspondante obtenue, les deux enceintes peuvent être séparées comme on l'a représenté en traits discontinus sur la figure 1, après déverrouillage des moyens de fixation 14.

Une description plus détaillée de la double porte 18 va maintenant être faite en se référant aux figures 3 et 4.

Sur ces figures, on voit que chacune des portes 20a et 20b formant la double porte 18 comprend une armature métallique rigide 21a, 21b réalisée en tôle emboutie. Cette armature 21a, 21b comprend une jante 22a, 22b présentant une section en forme de U et un flasque plan 23a, 23b prolongeant l'un des bords de la jante.

La jante 22a, 22b de chacune des armatures métalliques délimite le bord périphérique extérieur de l'armature et présente une forme identique à la forme du passage 12 à obturer. Les dimensions de ce bord périphérique sont cependant légèrement inférieures aux dimensions du passage, afin de permettre la mise en place de la double porte 18.

Chacune des portes 20a et 20b de la double porte 18 comprend de plus un joint gonflable 24a, 24b respectivement. Comme l'illustre en particulier la figure 4, chacun des joints gonflables comprend une chambre à air intérieure 26a, 26b logée dans une peau d'étanchéité extérieure 28a, 28b.

Chacun des joints gonflables 24a, 24b est monté sur le bord périphérique de l'armature 21a, 21b. Plus précisément, les joints gonflables sont montés dans la jante 22a, 22b de chacune des armatures.

Le gonflage de chacun des joints 24a, 24b est permis grâce à une valve 30a, 30b traversant la jante 22a, 22b. Chaque valve 30a, 30b peut être raccordée à un système de gonflage connu, automatique ou manuel, que l'on a représenté schématiquement en 31a, 31b sur la figure 3.

Afin de complèter l'étanchéité des portes 20a et 20b, chacune d'entre elles comprend de plus un disque étanche formé d'une membrane souple 32a, 32b dont le bord périphérique extérieur est soudé sur la peau d'étanchéité 28a, 28b de la porte correspondante et qui est en appui sur le flasque 23a, 23b de cette porte.

Enfin, et de façon essentielle à l'invention, les deux portes 20a et 20b sont disposées de telle sorte que les membranes souples 32a et 32b soient placées pratiquement en contact l'une avec l'autre. PLus précisément, les portes 20a et 20b sont normalement solidarisées l'une de l'autre avant d'être introduites dans les enceintes à séparer. Cette solidarisation est obtenue au moyen d'un dispositif adhésif et étanche 34 s'étendant sur toute la périphérie de la double porte, entre les membranes souples 32a et 32b. Ce dispositif adhésif 34 peut notamment être constitué par une ou deux bandes adhésives double face.

Le dispositif adhésif 34 a pour double fonction de permettre une liaison déconnectable entre les portes 20a et 20b et d'isoler l'espace emprisonné entre ces portes de l'atmosphère intérieure des enceintes, lorsque la double porte est introduite dans celles-ci.

Avant d'être introduites dans les enceintes à séparer, les deux portes 20a et 20b de la double porte 18 sont solidarisées au moyen du dispositif adhésif 34. Les joints gonflables 24a et 24b sont alors dégonflés.

Lorsque la double porte a été introduite dans les enceintes de la manière décrite précédemment, puis mise en place dans le passage 12 par lequel ces enceintes communiquent, les joints 24a et 24b sont gonflés à l'aide des systèmes de gonflage 31a et 31b. On réalise ainsi l'étanchéité souhaitée, quelle que soit la forme donnée à la surface intérieure du passage 12.

Dans l'exemple de réalisation représenté sur les figures 3 et 4, des gorges en arc de cercle 35a, 35b sont formées sur chacune des enceintes 10a, 10b à l'intérieur du passage 12, afin de recevoir et de maintenir les joints gonflables 24a et 24b. Cependant, de telles gorges ne sont pas essentielles l'invention.

Lorsque les joints 24a et 24b sont gonflés, les deux enceintes peuvent être séparées, ainsi que les deux portes 20a et 20b formant la double porte. On peut utiliser à cet effet tout moyen approprié, après que les moyens de fixation 14 aient été déverrouillés.

Dans l'exemple de réalisation représenté sur la figure 3, la séparation des enceintes et des portes est obtenue au moyen d'un joint gonflable 36 monté dans une gorge annulaire 38 formée par exemple dans la bride 16a de l'enceinte 10a, cette gorge 38 débouchant sur la face de la bride 16a en contact avec la bride 16b de l'enceinte 10b.

Lorsque les enceintes 10a et 10b sont raccordées l'une à l'autre par les moyens de fixation 14, le joint gonflable 36 est dégonflé. Il reste dans cette position tout au long de l'utilisation des enceintes 10a et 10b.

Lorsqu'il est nécessaire de séparer les enceintes, après la mise en place de la double porte 18 décrite précédemment, ce joint gonflable 36 facilite la séparation des portes 20a et 20b reliées par le dispositif adhésif 34. En effet, la mise sous pression du joint 36 a pour effet d'exercer entre les brides 16a et 16b, et par conséquent entre les portes 20a et 20b, une force tendant à séparer ces différentes pièces. Le décollage du dispositif adhésif 34 reliant les portes 20a et 20b est ainsi obtenu aisément.

Cependant, il est à noter que la présence d'un joint gonflable 36 dans l'une des brides par lesquelles sont reliées les enceintes n'est pas indispensable à l'invention. En effet, la séparation des enceintes et des portes accolées peut être obtenue par tout autre moyen permettant d'exercer une force de séparation entre les enceintes, même si celles-ci ne sont pas conçues l'origine de la manière décrite en référence à la figure 3.

Dans le mode de réalisation représenté sur les figures, la double porte 18 est équipée de certains perfectionnements non essentiels à l'invention, qui vont maintenant être décrits.

Comme l'illustrent les figures 3 et 4, l'armature rigide de l'une des portes (l'armature 21b de la porte 20b sur les figures) comprend de plus un organe de positionnement constitué par une collerette 40 fixée sur la jante 22b de cette armature 21b, par exemple par soudure. Cette collerette 40 est située du côté opposé au flasque 23b et elle s'étend radialement vers l'extérieur de façon à présenter, au niveau de son bord périphérique, une dimension légèrement supérieure aux dimensions du passage 12, au moins en certains points.

Comme l'illustrent bien les figures 3 et 4, lorsque la double porte 18 est mise en place dans le passage 12, la collerette 40 vient automatiquement en appui sur un épaulement 42 formé à cet effet dans le passage 12.

Comme on l'a mentionné précédemment, lorsque les dimensions de l'ouverture 22 par laquelle la double porte 18 est introduite dans les enceintes sont inférieures aux plus petites dimensions du passage 12 reliant ces enceintes, il est nécessaire d'avoir recours à une double porte pliante.

Comme l'illustre plus précisément la figure 2, les armatures 21a, 21b de chacune des portes 20a et 20b sont alors découpées en bandes 43 articulées entre elles selon des lignes d'articulation 44 approximativement parallèles entre elles. Les lignes d'articulation 44 des deux portes 20a, 20b se font face, de telle sorte que la double porte 18 formée par ces deux portes accolées puisse être pliée suivant ces lignes.

De préférence, les lignes d'articulation 44 s'étendent perpendiculairement à la direction correspondant à la plus petite dimension du passage 12. Dans l'exemple représenté sur la figure 2, la largeur du passage 12 étant inférieure à sa hauteur, les lignes d'articulation 44 sont orientées verticalement.

En pratique, les articulations des différentes bandes formées dans les armatures des portes peuvent être obtenues au moyen de charnières 45.

Dans ce mode de réalisation particulier nécessitant l'utilisation d'une porte pliante, le maintien des armatures 21a, 21b en position dépliée est obtenu en prévoyant sur chacune d'entre elles un ou plusieurs raidisseurs 46 montés de façon pivotante sur l'une des bandes 43 de l'armature. Ainsi, les raidisseurs 46 peuvent se déplacer entre une position de repli de l'armature dans laquelle ces raidisseurs sont orientés approximativement parallèlement aux lignes d'articulation 44 (traits mixtes sur la figure 2) et une position de verrouillage de l'armature en position ouverte, dans laquelle les raidisseurs 46 sont orientés approximativement perpendiculairement ces lignes 44 (trait plein sur la figure 2).

La première de ces positions permet le pliage de la double porte et, par conséquent, son introduction à l'intérieur des enceintes. Au contraire, lorsque la porte doit être dépliée avant d'être mise en place dans le passage, les raidisseurs 46 sont amenés dans la position de verrouillage afin de maintenir cette double porte en position dépliée.

Conformément à l'invention, l'utilisation d'une double porte conçue de la manière qui vient d'être décrite permet de séparer des enceintes accolées communiquant par un passage, quelles que soient la forme et les dimensions de ce passage. De plus, grâce à l'utilisation de l'organé adhésif et étanche par lequel les deux portes de la double porte sont accolées, cette séparation est obtenue pratiquement sans que l'atmosphère contenue à l'intérieur des enceintes ne vienne en contact avec l'atmosphère extérieure.

## Revendications

1. Procédé de séparation de deux enceintes étanches accolées (10a, 10b) communiquant par un passage (12), l'une au moins des enceintes présentant une ouverture d'accès (22) normalement obturée par un bouchon (24), caractérisé en ce qu'il comprend les étapes successives suivantes :
- introduction dans les enceintes accolées, par ladite ouverture d'accès (22), d'une double porte (18) formée de deux portes accolées (20a, 20b) comportant chacune une armature rigide (21a, 21b) pourvue d'un bord périphérique de même forme que ledit passage (12) et de dimensions inférieures à ce dernier, un joint gonflable et étanche (24a, 24b) monté sur le bord périphérique de chaque armature, et un disque étanche (32a, 32b) dont le bord périphérique est fixé de façon étanche sur le joint gonflable (24a, 24b), les disques des deux portes étant fixés l'un l'autre à leur périphérie par des moyens adhésifs (34) étanches et déconnectables ;
- mise en place de la double porte (18) dans ledit passage (12), de telle sorte que chacune des portes (20a, 20b) complète l'une des enceintes (10a, 10b) ;
- gonflement des joints gonflables (24a, 24b) ;
- séparation des deux enceintes (10a, 10b) et des deux portes (20a, 20b).

2. Procédé selon la revendication 1, caractérisé en ce que, avant d'introduire la double porte (18) par l'ouverture d'accès (12), on plie cette double porte selon au moins une ligne d'articulation (44), et en ce qu'on déplie la double porte (18) après son introduction dans les enceintes (10a, 10b).

3. Procédé selon l'une quelconque des revendications 1 et 2, caractérisé en ce qu'on met en place la double porte (18) de telle sorte que chacun des joints gonflables (24a, 24b) se trouve en face d'une gorge (35a, 35b) formée dans l'enceinte correspondante, à l'intérieur du passage (12).

4. Double porte utilisable pour la séparation de deux enceintes étanches accolées (10a, 10b) communiquant par un passage (12) et dont l'une au moins présente une ouverture d'accès (22) normalement obturée par un bouchon (24), cette double porte (18) étant caractérisée en ce qu'elle comprend deux portes accolées (20a, 20b) comportant chacune une armature rigide (21a, 21b) pourvue d'un bord périphérique de même forme que ledit passage et de dimensions inférieures à ce dernier, un joint gonflable et étanche (24a, 24b) monté sur le bord périphérique de l'armature, et un disque étanche (32a, 32b) dont le bord périphérique est fixé de façon étanche sur le joint gonflable, les disques des deux portes étant fixés l'un à l'autre à leur périphérie par des moyens adhésifs (34) étanches et déconnectables sous l'effet d'une force de séparation donnée.

5. Double porte selon la revendication 4, caractérisée en ce que chacun des joints gonflables (24a, 24b) comprend une chambre à air intérieure gonflable (26a, 26b) et une peau d'étanchéité extérieure (28a, 28b), chacun des disques étanches (32a, 32b) étant formé d'une membrane souple dont le bord périphérique est fixé de façon étanche sur la peau d'étanchéité (28a, 28b) de l'un des joints.

6. Double porte selon l'une quelconque des revendications 4 et 5, caractérisée en ce que chacune des armatures rigides (21a, 21b) est réalisée en tôle emboutie et comprend une jante (22a, 22b) présentant une section en forme de U et définissant le bord périphérique de l'armature, et une plaque (23a, 23b) prolongeant la jante et sur laquelle est en appui le disque étanche (32a, 32b).

7. Double porte selon l'une quelconque des revendications 4 à 6, caractérisée en ce que l'armature rigide (21a, 21b) de chacune des portes est formée de plusieurs sections (43) articulées selon au moins une ligne d'articulation (44).

8. Double porte selon la revendication 7, caractérisée en ce que chaque ligne d'articulation (44) est orientée selon une direction approximativement perpendiculaire à une direction correspondant à une plus petite dimension du bord périphérique de l'armature (21a, 21b).

9. Double porte selon l'une quelconque des revendications 7 et 8, caractérisée en ce qu'au moins un raidisseur escamotable (46) est articulé sur l'une des sections (43) de chaque armature, afin de pouvoir être déplacé entre une position permettant le repli de cette armature et une position de verrouillage de l'armature en position dépliée.

10. Double porte selon l'une quelconque des revendications 4 à 9, caractérisée en ce que l'armature (21b) de l'une des portes présente, du côté opposé à l'autre porte, au moins un organe de positionnement (40) apte à venir en appui sur un épaulement (42) formé dans ledit passage (12).

## Claims

1. Process for separating two mutually adjoining sealed enclosures (10, 10b) communicating via a passage (12), at least one of the enclosures having an access orifice (22) normally closed by means of a plug (24), characterised in that it involves the following successive steps:
- the introduction into the mutually adjoining enclosures via the said access orifice (22) of a double door (18) formed from two mutually adjoining doors (20a, 20b), each comprising a rigid reinforcement (21a, 21b) equipped with a peripheral edge of the same shape as the said passage (12) and of dimensions smaller than those of the latter, an inflatable sealing gasket (24a, 24b) mounted on the peripheral edge of each reinforcement, and a sealing disc (32a, 32b), the peripheral edge of which is fastened sealingly to the inflatable gasket (24a, 24b), the discs of the two doors being fastened to one another on their periphery by disconnectable sealing adhesive means (34);
- the installation of the double door (18) in the said passage (12), in such a way that each of the doors (20a, 20b) completes one of the enclosures (10a, 10b);
- the inflation of the inflatable gaskets (24a, 24b);
- the separation of the two enclosures (10a, 10b) and of the two doors (20a, 20b).

2. Process according to Claim 1, characterised in that, before the double door (18) is introduced via the access orifice (12), this double door is folded along at least one line of articulation (44), and in that the double door (18) is unfolded after it has been introduced into the enclosures (10a, 10b).

3. Process according to either one of Claims 1 and 2, characterised in that the double door (18) is installed in such a way that each of the inflatable gaskets (24a, 24b) is located opposite a groove (35a, 35b) formed in a corresponding enclosure on the inside of the passage (12).

4. Double door which can be used for separating two mutually adjoining sealed enclosures (10a, 10b) which communicate via a passage (12) and at least one of which has an access orifice normally closed by means of a plug (24), this double door (18) being characterised in that it comprises two mutually adjoining doors (20a, 20b), each comprising a rigid reinforcement (21a, 21b) equipped with a peripheral edge of the same shape of the said passage and of dimensions smaller than those of the latter, an inflatable sealing gasket (24a, 24b) mounted on the peripheral edge of the reinforcement, and a sealing disc (32a, 32b), the sealed edge of which is fastened sealingly to inflatable gasket, the discs of the two doors being fastened to one another on their periphery by sealing adhesive means (34) which are disconnectable under the effect of a given separating force.

5. Double door according to Claim 4, characterised in that each of the inflatable gaskets (24a, 24b) comprises an inflatable inner air chamber (26a, 26b) and an outer sealing skin (28a, 28b), each of the sealing discs (32a, 32b) being formed from a flexible diaphragm, the peripheral edge of which is fastened sealingly to the sealing skin (28a, 28b) of one of the gaskets.

6. Double door according to either one of Claims 4 and 5, characterised in that each of the rigid reinforcements (21a, 21b) is produced from deep-drawn sheet metal and comprises a rim (22a, 22b), having a U-shaped cross-section and defining the peripheral edge of the reinforcement, and a plate (23a, 23b) which extends the rim and on which the sealing disc (32a, 32b) bears.

7. Double door according to any one of Claims 4 to 6, characterised in that the rigid reinforcement (21a, 21b) of each of the doors is formed from a plurality of sections (43) articulated along at least one line of articulation (44).

8. Double door according to Claim 7, characterised in that each line of articulation (44) is oriented in a direction approximately perpendicular to a direction corresponding to a smaller dimension of the peripheral edge of the reinforcement (21a, 21b).

9. Double door according to either one of Claims 7 and 8, characterised in that at least one retractable stiffener (46) is articulated on one of the sections (43) of each reinforcement, so as to be displaceable between a position allowing this reinforcement to be folded and a position locking the reinforcement in the unfolded position.

10. Double door according to any one of Claims 4 to 9, characterised in that the reinforcement (21b) of one of the doors possesses, on the opposite side to the other door, at least one positioning member (40) capable of coming to bear on a shoulder (42) formed in the said passage (12).

## Patentansprüche

1. Verfahren zum Trennen von zwei aneinandergefügten, dichten Behältern (10a, 10b), die über einen Durchlaß (12) in Verbindung stehen, wobei wenigstens einer der Behälter eine Zutrittsöffnung (22) aufweist, die normalerweise von einem Stopfen (24) verschlossen ist, dadurch gekennzeichnet, daß es folgende, sukzessive Verfahrensschritte aufweist:
- Einführen in die aneinandergefügten Behälter durch die Zutrittsöffnung (22) eines Doppeldeckels (18), der aus zwei aneinandergefügten Deckeln (20a, 20b) besteht, die jeweils eine steife Bewehrung (21a, 21b), die mit einem peripheren Rand derselben Form wie der Durchlaß (12) und mit geringeren Ausmaßen als letzterer versehen ist, eine aufblasbare und dichte Verbindung (24a, 24b), die auf dem peripheren Rand jeder Bewehrung montiert ist, und eine dichte Scheibe (32a, 32b) aufweisen, deren peripherer Rand dicht mit der aufblasbaren Verbindung (24a, 24b) verbunden ist, wobei die Scheiben der beiden Deckel untereinander an ihrer Peripherie über eine dichte und trennbare Klebevorrichtung (34) verbunden sind;
- Anordnen des Doppeldeckels (18) in dem Durchlaß (12), so daß jeder der Deckel (20a, 20b) einen der Behälter (10a, 10b) verschließt;
- Aufblasen der aufblasbaren Verbindungen (24a, 24b);
- Trennen der beiden Behälter (10a, 10b) und der beiden Deckel (20a, 20b).

2. Verfahren nach Anspruch 1, dadurch gekennzeichnet, daß man vor Einführen des Doppeldeckels (18) durch die Zutrittsöffnung (12) diesen Doppeldeckel entlang wenigstens einer Gelenklinie (44) faltet und daß man den Doppeldeckel (18) nach seinem Einführen in die Behälter (10a, 10b) entfaltet.

3. Verfahren nach einem der Ansprüche 1 und 2, dadurch gekennzeichnet, daß man den Doppeldeckel (18) so anordnet, daß jede der aufblasbaren Verbindungen (24a, 24b) sich gegenüber einer in den entsprechenden Behälter im Innen des Durchlasses geformten Kehlung (35a, 35b) befindet.

4. Doppeldeckel verwendbar zur Trennung von zwei aneinandergefügten, dichten Behältern (10a, 10b), die über einen Durchlaß (12) in Verbindung stehen und von denen wenigstens einer eine Zutrittsöffnung (22) aufweist, die normalerweise von einem Stopfen (24) verschlossen ist, wobei der Doppeldeckel (18) dadurch gekennzeichnet, daß er aufweist: zwei aneinandergefügte Deckel (20a, 20b), die jeweils eine steife Bewehrung (21a, 21b), die mit einem peripheren Rand derselben Form wie der Durchlaß (12) und mit geringeren Ausmaßen als letzterer versehen ist, eine aufblasbare und dichte Verbindung (24a, 24b), die auf dem peripheren Rand jeder Bewehrung montiert ist, und eine dichte Scheibe (32a, 32b) aufweisen, deren peripherer Rand dicht mit der aufblasbaren Verbindung (24a, 24b) verbunden ist, wobei die Scheiben der beiden Deckel untereinander an ihrer Peripherie über eine dichte und trennbare Klebevorrichtung (34) verbunden sind.

5. Doppeldeckel nach Anspruch 4, dadurch gekennzeichnet, daß jede der aufblasbaren Verbindungen (24a, 24b) eine innere, aufblasbare Luftkammer (26a, 26b) und eine äußere Abdichtungshaut (28a, 28b) aufweist, wobei jede der dichten Scheiben (32a, 32b) aus einer elastischen Membran besteht, deren peripherer Rand dicht auf der Abdichtungshaut (28a, 28b) einer der Verbindungen befestigt ist.

6. Doppeldeckel nach einem der Ansprüche 4 und 5, dadurch gekennzeichnet, daß jede der steifen Bewehrungen (21a, 21b) aus einem gezogenen Blech besteht und einen Kranz (22a, 22b), der einen Querschnitt in der Form eines U aufweist und den peripheren Rand der Bewehrung bildet, und eine Platte (23a, 23b) aufweist, die den Kranz verlängert und auf der sich die dichte Scheibe (32a, 32b) abstützt.

7. Doppeldeckel nach einem der Ansprüche 4 bis 6, dadurch gekennzeichnet, daß die steife Bewehrung (21a, 21b) jedes der Deckel aus mehreren, entlang einer Gelenklinie (44) gelenkig verbundenen Bereichen (43) besteht.

8. Doppeldeckel nach Anspruch 8, dadurch gekennzeichnet, daß die Gelenklinie (44) entlang einer Richtung orientiert ist, die in etwa senkrecht auf einer Richtung steht, die einer kleinsten Dimension des peripheren Randes Bewehrung (21a, 21b) entspricht.

9. Doppeldeckel nach einem der Ansprüche 7 und 8, dadurch gekennzeichnet, daß wenigstens eine einziehbare Versteifung (46) gelenkig mit einen der Bereiche (43) jeder Bewehrung verbunden ist, damit sie zwischen einer Position, die das Zusammenfalten dieser Bewehrung erlaubt, und einer Position zur Verriegelung der Bewehrung in einer entfalteten Stellung bewegt werden kann.

10. Doppeldeckel nach einem der Ansprüche 4 bis 9, dadurch gekennzeichnet, daß die Bewehrung (21b) einer der Deckel auf der Seite gegenüber dem anderen Deckel wenigstens ein Positionierelement (40) aufweist, das geeignet ist, sich auf eine in dem Durchlaß (12) geformte Schulter (42) zu stützen.
